# FASCICULE DE BREVET EUROPEEN

(11) **EP 1 726 783 B1**
(45) Date de publication et mention de la délivrance du brevet: **16.07.2008**
(21) Numéro de dépôt: 06113886.3
(22) Date de dépôt: 12.05.2006
(51) Int. Cl.: F01D 5/20

(54) **Aube creuse de rotor pour la turbine d'un moteur à turbine à gaz, équipée d'une baignoire**
Hohle Laufschaufel für die Turbine eines Gasturbinentriebwerks, mit einem Hohlraum
Hollow rotor blade for the turbine of a gas turbine engine, provided with a tip cup

(30) Priorité: 13.05.2005 FR 0504811
(43) Date de publication de la demande: 29.11.2006
(73) Titulaire: SNECMA, 75015 Paris (FR)
(72) Inventeur: Deschamps, Pascal, 92220, Bagneux (FR); Giot, Chantal, 77380, Combs La Ville (FR); Potier, Thomas, 75004, PARIS (FR)
(74) Mandataire: Cardy, Sophie Marie

(56) Documents cités:
- US-A1- 2002 182 074
- US-A1- 2004 013 515

## Description

L'invention concerne une aube creuse de rotor pour la turbine d'un moteur à turbine à gaz, en particulier pour une turbine de type haute pression.

Plus précisément, la présente invention se rapporte à la réalisation d'une aube creuse du type qui comporte un passage de refroidissement interne, une cavité ouverte située à l'extrémité libre de l'aube et délimitée par une paroi de fond s'étendant sur toute l'extrémité libre de l'aube et un rebord s'étendant entre le bord d'attaque et le bord de fuite le long d'au moins la paroi d'extrados, et des canaux de refroidissement reliant passage de refroidissement interne et l'extrémité libre du côté de la paroi d'intrados, les canaux de refroidissement étant inclinés par rapport à la paroi d'intrados, la paroi d'intrados présentant une portion d'extrémité en saillie dont la face extérieure est inclinée par rapport à la face extérieure de la paroi d'intrados, la paroi de fond étant reliée à la paroi d'intrados à l'emplacement de la portion d'extrémité et les canaux de refroidissement étant disposés dans la portion d'extrémité en étant parallèles à la face extérieure de la portion d'extrémité de sorte qu'ils débouchent sur Je sommet de la portion d'extrémité en direction de l'extrémité libre de l'aube, au moins une partie du sommet de la portion d'extrémité étant dans le même plan que la face extérieure de la paroi de fond, de sorte qu'au moins une partie des canaux de refroidissement débouchent de la paroi d'intrados à l'avant de la cavité.

Les canaux de refroidissement de ce type sont destinés à refroidir l'extrémité libre de l'aube car ils permettent de refouler un jet d'air de refroidissement depuis le passage de refroidissement interne, en direction de l'extrémité de l'aube au niveau de l'extrémité supérieure de la face extérieure de la paroi d'intrados. Ce jet d'air crée du « pompage thermique », à savoir une diminution de la température du métal par absorption de calories au coeur de la paroi métallique, et un film d'air de refroidissement qui protège l'extrémité des aubes côté intrados.

En effet, du fait des vitesses de travail élevées à l'extrémité de ces aubes et des températures auxquelles sont soumises ces aubes, il est nécessaire de les refroidir afin que leur température reste inférieure à celle des gaz dans lesquels elles travaillent

C'est pour cette raison que, classiquement, les aubes sont creuses pour permettre leur refroidissement par l'air présent dans un passage de refroidissement interne.

En outre, il est connu de prévoir, à l'extrémité de l'aube, une cavité ouverte, encore dénommée « baignoire »: cette forme d'extrémité d'aube limite les surfaces en regard entre l'extrémité de l'aube et la surface annulaire correspondante du carter de turbine, afin de protéger le corps de l'aube contre les dégâts causés par le contact éventuel avec un segment annulaire.

Les documents US 6,231,307, EP0816636 et FR 2 858 650 présentent une telle aube creuse en outre munie de canaux de refroidissement reliant le passage de refroidissement interne et la face extérieure du rebord de la cavité au niveau de la paroi d'intrados, ces canaux de refroidissement débouchant, au niveau de leur sortie, sur la face extérieure de la paroi d'intrados en direction du sommet dudit rebord.

Ces canaux de refroidissement situés du côté de la paroi d'intrados permettent ainsi la sortie, depuis le passage de refroidissement interne, d'un jet d'air plus froid que celui entourant la paroi d'intrados, ce jet d'air formant un film d'air de refroidissement localisé sur la face extérieure de la paroi d'intrados, qui est aspiré en direction de la paroi d'extrados, en passant au dessus de l'extrémité de l'aube.

Dans le document US 6,231,307, ces canaux de refroidissement inclinés relient le passage de refroidissement interne et la face extérieure du rebord de la cavité au niveau de la paroi d'intrados en étant disposés (voir la figure 2 de ce document) de façon à traverser la paroi de fond de la cavité et le rebord de la cavité au niveau de la paroi d'intrados, en passant par ladite cavité.

Cette solution requiert donc une épaisseur de matière importante, que ce soit pour la paroi de fond de la cavité ou pour le rebord de la cavité, afin de ne pas remettre en cause les performances de résistance thermomécanique en bout d'aube. De plus, cette solution limite très fortement le flux d'air de refroidissement qui parvient au sommet du rebord car la plus grande partie du flux sort du passage de refroidissement interne par le premier tronçon des canaux de refroidissement et pénètre directement dans la cavité sans aboutir sur la face extérieure de la paroi d'intrados.

La solution du document EP 0 816 636, visible sur la figure 5 de ce document, consiste à disposer ces canaux de refroidissement de sorte qu'ils traversent la paroi d'intrados en débouchant sur la face extérieure de cette paroi d'intrados au niveau de la base du rebord de la cavité.

Là encore, cette solution requiert une épaisseur de matière importante, que ce soit pour la paroi de fond de la cavité ou pour le rebord de la cavité, afin de ne pas remettre en cause les performances de résistance thermomécanique en bout d'aube.

Le document FR 2 858 650 a proposé une solution (voir figure 5) qui consiste à réaliser un renfort de matière entre le rebord et la paroi de fond de la cavité le long d'au moins une partie la paroi d'intrados, ce par quoi ledit rebord est élargi à sa base de façon adjacente à ladite paroi de fond de sorte que les canaux de refroidissement débouchent à proximité du sommet du rebord sans altérer la résistance mécanique de l'extrémité de l'aube. De cette manière, par la présence du renfort de matière, les canaux de refroidissement peuvent ainsi déboucher plus près du sommet du rebord sans modifier la distance entre ces canaux de refroidissement et la paroi de fond de la cavité.

Cependant, compte tenu des températures de fonctionnement des turbines toujours plus élevées, ces solutions ne permettent pas actuellement la réalisation d'une aube creuse dont le refroidissement à l'extrémité soit suffisante.

En effet, pour maintenir une résistance thermomécanique suffisante autour des canaux de refroidissement, le recours à des épaisseurs de paroi importantes entraîne un alourdissement très important de la (ou des) roue(s) mobile(s) de la turbine. En conséquence, puisque plus les épaisseurs de matière sont importantes, plus la température augmente du fait d'un refroidissement moins rapide, ces importantes épaisseurs de matière ne permettent pas la réalisation d'un refroidissement suffisant en bout d'aube pour permettre un fonctionnement de la turbine aux températures plus élevées souhaitées.

Il faut noter que si le refroidissement est insuffisant à l'extrémité de l'aube, il peut se produire des brûlures locales pouvant entraîner des pertes de métal qui augmentent les jeux, ce qui nuit au rendement aérodynamique de la turbine. Egalement, lorsque le rebord de la cavité voit sa température augmenter trop fortement, on constate des risques de brûlures avec dégradation de la paroi métallique.

Le document US 2002/0182074 divulgue une aube de turbine dont l'extrémité est en forme de baignoire avec un fond entouré de rebords, la paroi intrados du rebord situé à l'intrados comprenant une excroissance traversée par des canaux de refroidissement parallèles à la surface extérieure de cette excroissance. Dans un mode de réalisation, le rebord intrados est tel que la surface supérieure de cette excroissance se situe dans le même plan que le fond de cette baignoire.

La présente invention cherche à résoudre les problèmes précités.

En conséquence, la présente invention a pour objectif de fournir une aube creuse de rotor pour la turbine d'un moteur à turbine à gaz, du type cité précédemment, permettant de refroidir l'extrémité de l'aube de manière suffisante afin d'améliorer sa fiabilité sans réduire les performances aérodynamiques et thermomécaniques de l'aube.

A cet effet, selon la présente invention, la face intérieure du rebord de la paroi d'extrados est inclinée en élargissant le rebord en direction de l'extrémité libre de l'aube.

De cette manière, on comprend que par la présence de la portion d'extrémité en saillie par rapport à la paroi d'intrados, les canaux de refroidissement débouchant directement au sommet de cette portion d'extrémité, l'air de refroidissement est directement envoyé à l'extrémité libre de l'aube, juste en amont de la cavité ouverte ou « baignoire ».

Cette solution présente aussi l'avantage supplémentaire, de permettre, outre l'amenée de la sortie des canaux de refroidissement à l'extrémité libre de l'aube, de réaliser, par le fait que la face extérieure de la portion d'extrémité est inclinée, une surface intrados de l'aube qui est rendue concave en sommet d'aube.

Cette forme particulière est de préférence présente tout le long du profil, du bord d'attaque au bord de fuite. Elle permet d'empêcher l'écoulement dans le jeu en sommet d'aube. En effet, l'inclinaison de la paroi vers l'intrados, en sommet d'aube, permet de provoquer un fort décollement de la couche limite au sommet de l'aube. Ainsi, la section de passage « vue » par l'écoulement entre la tête de l'aube et le carter sera alors d'autant plus faible que le décollement de la couche limite sera important : on réduit ainsi le débit « perdu » dans l'interstice entre la tête d'aube et le carter.

Ainsi, cette portion d'extrémité en saillie avec sa face extérieure inclinée permet d'obtenir des améliorations non seulement thermiques mais également hydrauliques en sommet d'aube, ainsi qu'un renfort mécanique du sommet d'aube à l'emplacement de la cavité ouverte ou « baignoire ».

De plus, l'inclinaison de la face intérieure du rebord de la paroi d'extrados en direction de la paroi d'intrados permet d'améliorer la limitation du débit passant dans le jeu.

Globalement, grâce à la solution selon la présente invention, il est possible d'augmenter la performance globale de la turbine.

Il faut relever que l'on peut envisager plusieurs orientations pour la paroi de fond.

Selon une première variante, la face extérieure de la paroi de fond est sensiblement perpendiculaire à la paroi d'intrados et à la paroi d'extrados, c'est-à-dire que la face extérieure de la paroi de fond présente une orientation parallèle à l'axe de l'aube, que l'on peut qualifier d'horizontale.

Selon une deuxième variante, la face extérieure de la paroi de fond est inclinée par rapport à la paroi d'intrados et à la paroi d'extrados, en formant un angle aigu avec le rebord de la cavité prolongeant la paroi d'extrados. Ici, la face extérieure de la paroi de fond s'éloigne de l'extrémité libre de l'aube -ou se rapproche de l'axe de l'aube- depuis la paroi d'intrados vers la paroi d'extrados.

D'autres avantages et caractéristiques de l'invention ressortiront à la lecture de la description suivante faite à titre d'exemple et en référence aux dessins annexés dans lesquels :
- la figure 1 montre une vue en perspective d'une aube de rotor creuse pour turbine à gaz conventionnelle,
- la figure 2 montre en perspective, de manière agrandie, l'extrémité libre de l'aube de la figure 1,
- la figure 3 est une vue simplifiée selon la direction III de la figure 2, de l'extrémité libre de l'aube,
- la figure 4 est une vue analogue à celle de la figure 2, après que le bord de fuite de l'aube ait été retiré par une coupe longitudinale,
- la figure 5 est une vue en coupe longitudinale selon la direction V-V de la figure 3 ou de la figure 4, et
- les figures 6 et 7 sont respectivement des vues analogues à celles des figures 3 et 5 montrant les adaptations apportées à l'aube, selon la présente invention ;
- la figure 8 est une vue analogue à celle de la figure 7 montrant une version légèrement différente ;
- la figure 9 est une vue d'extrémité simplifiée similaire à celle de la figure 3 pour une aube combinant différentes formes, dont une conforme à la présente invention, pour l'extrémité libre de l'aube ;
- les figures 10 et 11 sont des vues analogues à celle de la figure 5, selon les directions X-X et XI-XI de la figure 9, montrant les deux autres formes de l'extrémité de l'aube de la figure 9 ; et,
- la figure 12 représente une variante de la figure 7 avec les perçages débouchants décalés sous la base du rebord d'extrados.

Sur la figure 1 est visible, en perspective, un exemple d'une aube 10 de rotor creuse conventionnelle pour une turbine à gaz. De l'air de refroidissement (non représenté) s'écoule à l'intérieur de l'aube depuis le bas du pied 12 de l'aube dans la direction radiale (verticale) vers l'extrémité libre 14 de l'aube (en haut sur la figure 1), puis cet air de refroidissement s'échappe par une sortie pour rejoindre le flux de gaz principal.

En particulier, comme il ressort des figures 2 à 5, cet air de refroidissement circule dans un passage de refroidissement interne 24 situé à l'intérieur de l'aube 10 et qui aboutit à l'extrémité libre 14 de l'aube au niveau de perçages débouchants 15.

Le corps de l'aube est profilé de sorte qu'il définit une paroi d'intrados 16 (à gauche sur toutes les figures) et une paroi d'extrados 18 (à droite sur toutes les figures). La paroi d'intrados 16 présente une forme générale concave et se présente la première face au flux de gaz chauds, c'est-à-dire du côté pression des gaz, tandis que la paroi d'extrados 18 est convexe et se présente par la suite au flux de gaz chauds, c'est-à-dire du côté aspiration des gaz.

Les parois d'intrados 16 et d'extrados 18 se rejoignent à l'emplacement du bord d'attaque 20 et à l'emplacement du bord de fuite 22 qui s'étendent radialement entre l'extrémité libre 14 de l'aube et le haut du pied 12 de l'aube.

Comme il ressort des vues agrandies des figures 2, 4 et 5, au niveau de l'extrémité libre 14 de l'aube, le passage de refroidissement interne 24 est délimité par la face intérieure 26a d'une paroi de fond 26 qui s'étend sur toute l'extrémité libre 14 de l'aube, entre la paroi d'intrados 16 et la paroi d'extrados 18, depuis le bord d'attaque 20 jusqu'au bord de fuite 22.

Les perçages débouchants 15 sont répartis de manière à optimiser le refroidissement, depuis le bord d'attaque 20 jusqu'au bord de fuite 22, en traversant radialement toute l'épaisseur de la paroi de fond 26.

Au niveau de l'extrémité libre 14 de l'aube, les parois d'intrados et d'extrados 16, 18 forment le rebord 28 d'une « baignoire » ou cavité ouverte 30 dans la direction opposée au passage de refroidissement interne 24, soit radialement vers l'extérieur (vers le haut sur toutes les figures).

Ce rebord 28 est formé d'un rebord d'extrados 281 et d'un rebord d'intrados 282 prolongeant respectivement radialement vers l'extérieur (vers le haut sur toutes les figures) la paroi d'extrados 18 et la paroi d'intrados 16, au-delà de la paroi de fond 26 et jusqu'à l'extrémité libre 14 de l'aube.

Comme il apparaît sur les figures 2, 4 et 5, cette cavité ouverte 30 est donc délimité latéralement par la face intérieure de ce rebord 28 et en partie basse par la face extérieure 26b de la paroi de fond 26.

Le rebord 28 forme donc une paroi mince le long du profil de l'aube qui protège l'extrémité libre 14 de l'aube 10 du contact avec la surface annulaire correspondante du carter de turbine.

Comme on peut le voir plus précisément sur la vue en coupe de la figure 5, des canaux de refroidissement 32 inclinés traversent la paroi d'intrados 16 pour relier le passage de refroidissement interne 24 à la face extérieure de la paroi d'intrados 16, en dessous de la face extérieure 28a du rebord d'intrados 282.

Ces canaux de refroidissement 32 sont inclinés de façon à ce qu'ils débouchent en direction du sommet 28b du rebord d'intrados 282 afin de refroidir autant que possible ce sommet 28b, le long de la paroi d'intrados 16, ou plus précisément le long de la face extérieure 28a du rebord d'intrados 282.

Comme on peut le voir sur la figure 5 par la flèche 33, à la sortie des canaux de refroidissement 32, un jet d'air se dirige vers le sommet 28b du rebord d'intrados 282 le long de la paroi d'intrados 16.

Dans !e cas des aubes connues, comme il est montré plus précisément sur la figure 5, afin de maintenir une résistance thermomécanique suffisante à l'extrémité libre de l'aube 14, il convient de laisser une distance B suffisante entre la sortie des canaux de refroidissement 32 (le point de repère étant l'axe de ces canaux) et l'intersection (B1) entre la face intérieure 28c du rebord d'intrados 282 au niveau de la paroi d'intrados 16 et la face 26b extérieure de la paroi de fond 26 tournée en direction de ladite cavité 30.

Cette situation qui résulte d'une nécessité de construction mécanique entraîne le fait que la distance A, mesurée entre la sortie des canaux de refroidissement 32 (le point de repère étant l'axe de ces canaux) et le sommet 28b du rebord 28 côté paroi d'intrados, qui est très largement supérieure à la distance B précitée, est trop importante pour refroidir de manière suffisamment importante le sommet 28a.

Afin de pallier cet inconvénient, la paroi d'intrados 16 présente une portion d'extrémité 34 en saillie dont la face extérieure est inclinée par rapport à la face extérieure de la paroi d'intrados 16, les canaux de refroidissement 32 étant disposés à travers cette portion d'extrémité 34.

De plus, selon la présente invention, on prévoit que :
- le sommet de la portion d'extrémité 34 est dans le même plan que la face extérieure de la paroi de fond 26, de sorte que lesdits canaux de refroidissement 32 débouchent de la paroi d'intrados 16 à l'avant de la cavité 30 : ceci signifie que selon l'invention, puisque la portion d'extrémité en saillie 34 s'arrête à la même hauteur que la face extérieure 26b de la paroi de fond 26 alors l'extrémité de l'aube 14 et la paroi d'intrados 16 ne comportent pas de rebord d'intrados 282, et
- la face intérieure 28c dudit rebord 281 de la paroi d'extrados 18 est inclinée en élargissant ledit rebord 281 en direction de l'extrémité libre 14 de l'aube 10.

Comme il apparaît notamment sur les figures 7 et 8, la paroi d'intrados 16 est en saillie vers l'extérieur à l'emplacement de la portion d'extrémité 34 située à l'extrémité libre 14 de l'aube, de sorte que la face extérieure de la portion d'extrémité 34 est inclinée est forme un angle α aigu avec la direction radiale (verticale sur les figures 7et 8) de la face extérieure du reste de la paroi d'intrados 16, cet angle α étant de préférence compris entre 0 et 45°, en particulier entre 10 et 35°, avantageusement entre 15 et 30°, et de préférence de l'ordre de 30°.

De cette façon, si l'on suit la face extérieure de la paroi d'intrados 16 depuis le pied de l'aube 12 vers l'extrémité libre 14, la direction générale de la paroi d'intrados 16 est radiale (verticale) puis forme finalement, au niveau de la portion d'extrémité 34, un contour concave très ouvert selon un angle obtus complémentaire à l'angle aigu α.

Cette portion d'extrémité 34 s'étend sur une hauteur telle que la paroi de fond 26 est relié à la paroi d'intrados 16 à l'emplacement de la portion d'extrémité 34, les sommets de la paroi de fond 26 et de la portion d'extrémité 34 étant alignés. Ainsi, la base de la portion d'extrémité 34, opposée à l'extrémité libre 14, se trouve à un emplacement situé radialement entre la face intérieure 26a de la paroi de fond 26 et 75 % de la hauteur de la paroi d'intrados 16 à partir du pied 12 de l'aube.

En outre, les canaux de refroidissement 32 sont toujours inclinés mais dans cette configuration conforme à l'invention, puisqu'ils traversent la portion d'extrémité 34, ils peuvent déboucher directement au fond de la cavité ouverte 30 formant baignoire en traversant la portion d'extrémité 34 sur toute sa hauteur.

De cette façon, l'air de refroidissement débouchant par les canaux 32 émerge (flèche 33) dans la cavité ouverte 30, de sorte qu'un flux d'air plus froid reste constamment présent au sommet de l'aube, au niveau de l'extrémité libre 14, en amont de la cavité ouverte 30, ce qui contribue à améliorer la résistance thermomécanique de l'aube.

En outre, la présence des canaux de refroidissement 32 à l'intérieur de la portion d'extrémité 34 permet de refroidir ces zones de matière par conduction thermique.

La variante représentée sur la figure 8 est seulement différente de la figure 7 par le fait que la paroi de fond 26 n'est plus orthogonale (horizontale) par rapport aux parois d'intrados 16 et d'extrados 18, mais la paroi de fond 26 est inclinée. Plus précisément, la face extérieure 26b de la paroi de fond 26 de la cavité ouverte 30 forme un angle aigu, autrement dit inférieur à 90°, avec la face extérieure 28a du rebord d'extrados 281 ou encore de la paroi d'extrados 18.

De cette façon la face extérieure 26b s'éloigne de l'extrémité libre 14 de l'aube depuis la paroi d'intrados 16 en direction de la paroi d'extrados 18.

Cette configuration permet à l'air de refroidissement issu des canaux 32 (flèche 33) d'être dirigé à l'intérieur de la cavité ouverte 30 jusqu'à la paroi de fond 26, en venant se combiner à l'air de refroidissement issu des perçages 15.

Selon le mode de réalisation de la figure 7, le sommet de la portion d'extrémité 34 est orthogonale aux parois d'intrados 16 et d'extrados 16, selon une direction parallèle au sommet du rebord d'extrados 281.

Egalement, le rebord d'extrados 281 forme une paroi située dans le prolongement radial de la paroi d'extrados 18, sa face extérieure 28a étant verticale (figures 7 et 8).

Par contre, comme il apparaît sur les figures 7 et 8, le rebord d'extrados 281 présente une face intérieure 28c, tournée en direction de la paroi d'intrados 16 et faisant face à la cavité ouverte 30,non verticale mais s'étendant de façon inclinée, en formant un angle aigu, autrement dit inférieur à 90°, avec la face extérieure 26b de la paroi de fond 26, ou avec la paroi d'extrados.

Dans ce cas, le rebord d'extrados 281 est donc plus large au niveau de son sommet 28b.

Cette inclinaison de la face intérieure 28c du rebord d'extrados 281 en direction de la paroi d'intrados 16 permet d'améliorer la limitation du débit passant dans le jeu. Cette limitation de débit vient en effet s'ajouter à celle engendrée par la portion d'extrémité 34 en saillie par rapport à la paroi d'intrados 16.

De plus, comme il n'y a pas de rebord d'intrados (voir 282 sur la figure 11) dans le cas des figures 7 et 8, cette inclinaison de la face intérieure 28c du rebord d'extrados 281 en direction de la paroi d'intrados 16 permet d'obtenir une limitation de débit sans excroissance en dehors de la géométrie définie par les calculs aérodynamiques.

Il faut noter que le mode de réalisation illustré et décrit précédemment en relation avec les figures 7 et 8 peut se combiner sur une même aube avec d'autres formes.

Ainsi, par exemple, la figure 9 illustre l'extrémité libre 14 d'une aube 10 qui présente plusieurs configurations entre son bord d'attaque 20 et son bord de fuite 22 :
- à l'avant de l'aube, en aval du bord d'attaque 20, on retrouve la conformation de la figure 7 avec une portion d'extrémité 34 en saillie côté paroi d'intrados 16, sans rebord d'intrados et avec un rebord d'extrados 281 élargi à son sommet 28b ;
- à l'arrière de l'aube, en amont du bord de fuite 22, on retrouve une disposition conforme à celle de la figure 11 avec, du côté de la paroi d'intrados 16, une portion d'extrémité 34 en saillie comprenant un rebord d'intrados 282 élargi à son sommet 28b (en fait il y a une face extérieure 28a du rebord d'intrados 282 qui est inclinée et une face intérieure 28b du rebord d'intrados 282 qui est verticale) et du côté de la paroi d'extrados 18, un rebord d'extrados 281 non élargi à son sommet, le sommet des rebords d'intrados 282 et d'extrados 281 étant perpendiculaires à la direction verticale des parois d'intrados 16 et d'extrados 18.

De plus, comme on le voit sur la figure 10, la partie médiane, entre l'avant et l'arrière de l'aube de la figure 9 est différente :
- côté paroi d'intrados 16, cette partie médiane est identique à la configuration de la figure 7 ou de l'avant de l'aube de la figure 9, à savoir qu'il n'y a pas de rebord d'intrados est que la portion d'extrémité en saillie 34 s'arrête à la hauteur de la face extérieure 26b de la paroi de fond 26 ;
- côté paroi d'extrados, le rebord d'extrados 281 est vertical, ses faces extérieure 28a et intérieure 28c étant parallèles entre elles comme pour la la configuration de la figure 11.

Selon une variante de réalisation visible sur la figure 12, on prévoit un aménagement par rapport à la figure 7, par le fait que les perçages 15 sont décalés en direction de la paroi d'extrados 18, en débouchant sous la base du rebord d'extrados 281, au niveau de la face intérieure 28c inclinée.

## Revendications

1. Aube (10) creuse de rotor pour la turbine d'un moteur à turbine à gaz comportant un passage de refroidissement interne (24), une cavité (30) ouverte située à l'extrémité libre (14) de l'aube (10) et délimitée par une paroi de fond (26) s'étendant sur toute l'extrémité libre (14) de l'aube un rebord (28, 281, 282) s'étendant entre le bord d'attaque (20) et le bord de fuite (22) le long d'au moins la paroi d'extrados (18), et des canaux de refroidissement (32) reliant ledit passage de refroidissement interne (24) et l'extrémité libre (14) du côté de la paroi d'intrados (16), lesdits canaux de refroidissement (32) étant inclinés par rapport à la paroi d'intrados (16), la paroi d'intrados (16) présentant une portion d'extrémité (34) en saillie dont la face extérieure est inclinée par rapport à la face extérieure de la paroi d'intrados (16), la paroi de fond (26) étant reliée à la paroi d'intrados (16) à l'emplacement de ladite portion d'extrémité (34) et lesdits canaux de refroidissement (32) étant disposés dans ladite portion d'extrémité (34) en étant parallèles à la face extérieure de ladite portion d'extrémité (34) de sorte qu'ils débouchent sur le sommet de ladite portion d'extrémité (34) en direction de l'extrémité libre (14) de l'aube (10), au moins une partie du le sommet de la portion d'extrémité (34) étant dans le même plan que la face extérieure de la paroi de fond (26), de sorte qu'au moins une partie desdits canaux de refroidissement (32) débouchent de la paroi d'intrados (16) au fond de la cavité (30), **caractérisée en ce que** la face intérieure dudit rebord (281) de la paroi d'extrados (18) est inclinée au moins sur une portion en élargissant ledit rebord (281) en direction radiale de l'extrémité libre (14) de l'aube (10).

2. Aube (10) de turbine selon la revendication 1, **caractérisée en ce que** la face extérieure (26b) de la paroi de fond (26) est sensiblement perpendiculaire à la paroi d'intrados (16) et à la paroi d'extrados (18).

3. Aube (10) de turbine selon la revendication 1, **caractérisée en ce que** la face extérieure (26b) de la paroi de fond (26) est inclinée par rapport à la paroi d'intrados (16) et à la paroi d'extrados (18), en formant un angle aigu avec le rebord (281) de la cavité prolongeant la paroi d'extrados (18).

4. Aube (10) de turbine selon l'une quelconque des revendications 1 à 3, **caractérisée en ce que**
- dans une portion de l'aube s'étendant en aval du bord d'attaque, le sommet de la portion d'extrémité (34) est dans le même plan que la face extérieure de la paroi de fond (26) et la face intérieure dudit rebord (281) de la paroi d'extrados (18) est inclinée en élargissant ledit rebord (281) en direction radiale de l'extrémité libre (14) de l'aube (10), tandis que
- dans une portion de l'aube s'étendant en amont du bord de fuite, du côté de la paroi d'intrados (16), il existe une portion d'extrémité (34) en saillie comprenant un rebord d'intrados (282) élargi à son sommet (28b) en direction radiale de l'extrémité libre de l'aube, et du côté de la paroi d'extrados (18), un rebord d'extrados (281) non élargi à son sommet en direction radiale de l'extrémité libre de l'aube.

5. Aube (10) de turbine selon l'une quelconque des revendications 1 à 4, **caractérisée en ce que** des perçages débouchants (15) traversent la paroi de fond (26) entre le passage de refroidissement interne (24) et la base du rebord (281) de la paroi d'extrados (18).

6. Aube (10) de turbine selon l'une quelconque des revendications 1 à 5, **caractérisée en ce qu'**elle est utilisée pour une turbine haute pression.

7. Turbine comprenant une aube selon l'une des revendications 1 à 5.

8. Moteur à turbine à gaz comprenant une aube selon l'une des revendications 1 à 5.

## Claims

1. A hollow rotor blade (10) for the turbine of a gas turbine engine, the blade including an internal cooling passage (24), an open cavity (30) situated at the free end (14) of the blade (10) and defined by an end wall (26) extending over the entire free end of the blade (14), by a rim (28, 281, 282) extending between the leading edge (20) and the trailing edge (22) along at least the suction side wall (18), and cooling channels (32) connecting said internal cooling passage (24) and the free end (14), beside the pressure side wall (16), said cooling channels (32) being inclined relative to the pressure side wall (16), the pressure side wall (16) presenting a projecting end portion (34) whose outside face is inclined relative to the outside face of the pressure side wall (16), the end wall (26) being connected to the pressure side wall (16) at the location of said end portion (34), and said cooling channels (32) being disposed in said end portion (34), being parallel to the outside face of said end portion (34) so that they open out into the tip of said end portion (34) towards the free end (14) of the blade (10), at least a part of the tip of the end portion (34) lying in the same plane as the outside face of the end wall (26), such that at least a part of said cooling channels (32) open out into the pressure side wall (16) into the bottom of the cavity (30), the blade being **characterized in that** the inside face of said rim (281) of the suction side wall (18) is inclined at least for a portion so as to enlarge said rim (281) radially towards the free end (14) of the blade (10).

2. A turbine blade (10) according to claim 1, **characterized in that** the outside face (26b) of the end wall (26) is substantially perpendicular to the pressure side wall (16) and to the suction side wall (18).

3. A turbine blade (10) according to claim 1, **characterized in that** the outside face (26b) of the end wall (26) is inclined relative to the pressure side wall (16) and to the suction side wall (18), forming an acute angle with the rim (281) of the cavity extending the suction side wall (18).

4. A turbine blade (10) according to any one of claims 1 to 3, **characterized in that**:
· in a portion of the blade extending upstream from the leading edge, the tip of the end portion (34) lies in the same plane as the outside face of the end wall (26), and the inside face of said rim (281) of the suction side wall (18) is inclined so as to enlarge said rim (281) radially towards the free end (14) of the blade (10) ; while
· in a portion of the blade extending downstream from the trailing edge, beside the pressure side wall (16), there is a projecting end portion (34) having a pressure side rim (282) that is enlarged at its tip (28b) in the radial direction towards the free end of the blade, and beside the suction side wall (18) there is a suction side rim (281) that is not enlarged at its tip in the radial direction towards the free end of the blade.

5. A turbine blade (10) according to any one of claims 1 to 4, **characterized in that** through holes (15) pass through the end wall (26) between the internal cooling passage (24) and the base of the rim (281) of the suction side wall (18).

6. A turbine blade (10) according to any one of claims 1 to 5, **characterized in that** it is used for a high pressure turbine.

7. Turbine comprising a blade according to any of claims 1 to 5.

8. Gas turbine engine comprising a blade according to any of claims 1 to 5.

## Patentansprüche

1. Hohle Laufschaufel (10) für die Turbine eines Gasturbinenantriebs, mit einem inneren Kühldurchgang (24), einem offenen Hohlraum (30), der sich am freien Ende (14) der Schaufel (10) befindet und durch eine Bodenwand (26) begrenzt ist, welche sich über das gesamte freie Ende (14) der Schaufel erstreckt, wobei ein Rand (28, 281, 282) sich zwischen der Eintrittskante (20) und der Austrittskante (22) entlang wenigstens der rückseitigen Wand (18) erstreckt, und mit Kühlkanälen (32), die den inneren Kühldurchgang (24) und das freie Ende (14) auf der Seite der vorderseitigen Wand (16) verbinden, wobei die Kühlkanäle (32) gegenüber der vorderseitigen Wand (16) geneigt sind, wobei die vorderseitige Wand (16) einen vorspringenden Endabschnitt (34) aufweist, dessen Außenseite gegenüber der Außenseite der vorderseitigen Wand (16) geneigt ist, wobei die Bodenwand (26) an der Stelle des Endabschnittes (34) mit der vorderseitigen Wand (16) verbunden ist und die Kühlkanäle (32) zur Außenseite des Endabschnittes (34) parallel verlaufend in dem Endabschnitt (34) angeordnet sind, so daß sie am Scheitel des Endabschnittes (34) in Richtung des freien Endes (14) der Schaufel (10) ausmünden, wobei wenigstens ein Teil des Scheitels des Endabschnittes (34) in der gleichen Ebene liegt wie die Außenseite der Bodenwand (26), so daß wenigstens ein Teil der Kühlkanäle (32) von der vorderseitigen Wand (16) zum Boden des Hohlraums (30) ausmünden, **dadurch gekennzeichnet, daß** die Innenseite des Randes (281) der rückseitigen Wand (18) wenigstens über einen Abschnitt geneigt ist und dadurch den Rand (281) in radialer Richtung des freien Endes (14) der Schaufel (10) verbreitert.

2. Turbinenschaufel (10) nach Anspruch 1, **dadurch gekennzeichnet, daß** die Außenseite (26b) der Bodenwand (26) zur vorderseitigen Wand (16) und zur rückseitigen Wand (18) im wesentlichen senkrecht verläuft.

3. Turbinenschaufel (10) nach Anspruch 1, **dadurch gekennzeichnet, daß** die Außenseite (26b) der Bodenwand (26) gegenüber der vorderseitigen Wand (16) und der rückseitigen Wand (18) geneigt ist und dadurch mit dem die rückseitige Wand (18) verlängernden Rand (281) des Hohlraums einen spitzen Winkel bildet.

4. Turbinenschaufel (10) nach irgendeinem der Ansprüche 1 bis 3, **dadurch gekennzeichnet, daß**
- in einem Abschnitt der Schaufel, der sich stromabwärts der Eintrittskante erstreckt, der Scheitel des Endabschnittes (34) in der gleichen Ebene liegt wie die Außenseite der Bodenwand (26) und die Innseite des Randes (281) der rückseitigen Wand (18) geneigt ist und dadurch den Rand (281) in radialer Richtung des freien Endes (14) der Schaufel (10) verbreitert, während
- in einem Abschnitt der Schaufel, der sich stromaufwärts der Austrittskante erstreckt, auf der Seite der vorderseitigen Wand (16) ein vorspringender Endabschnitt (34) vorliegt, der einen vorderseitigen Rand (282) aufweist, welcher an seinem Scheitel (28b) in radialer Richtung des freien Endes der Schaufel verbreitert ist, und auf der Seite der rückseitigen Wand (18) ein rückseitiger Rand (281) vorhanden ist, der an seinem Scheitel nicht in radialer Richtung des freien Endes der Schaufel verbreitert ist.

5. Turbinenschaufel (10) nach irgendeinem der Ansprüche 1 bis 4, **dadurch gekennzeichnet, daß** durchgehende Bohrungen (15) die Bodenwand (26) zwischen dem inneren Kühldurchgang (24) und der Basis des Randes (281) der rückseitigen Wand (18) durchqueren.

6. Turbinenschaufel (10) nach irgendeinem der Ansprüche 1 bis 5, **dadurch gekennzeichnet, daß** sie für eine Hochdruckturbine verwendet wird.

7. Turbine, die eine Schaufel nach einem der Ansprüche 1 bis 5 aufweist.

8. Gasturbinenantrieb mit einer Schaufel nach einem der Ansprüche 1 bis 5.
